# EUROPÄISCHE PATENTSCHRIFT

(11) **EP 3 602 690 B1**
(45) Veröffentlichungstag und Bekanntmachung des Hinweises auf die Patenterteilung: **31.03.2021**
(21) Anmeldenummer: 18701126.7
(22) Anmeldetag: 11.01.2018
(51) Int. Cl.: H01R 4/02, H01R 4/18, H01R 43/02, H01R 4/62, H01R 13/03

(54) **VERBINDUNG EINES ANSCHLUSSTEILS MIT EINER LITZENLEITUNG**
CONNECTION OF A CONNECTION PART TO A STRANDED WIRE
LIAISON D'UNE PARTIE DE RACCORDEMENT À UN CÂBLE TORONNÉ

(30) Priorität: 29.03.2017 DE 102017106742
(43) Veröffentlichungstag der Anmeldung: 05.02.2020
(73) Patentinhaber: Auto-Kabel Management GmbH, 79688 Hausen i.W. (DE)
(72) Erfinder: SCHWARKOWSKI, Oliver, 79669 Zell im Wiesental (DE)
(74) Vertreter: Cohausz & Florack
(86) Internationale Anmeldenummer: PCT/EP2018/050600
(87) Internationale Veröffentlichungsnummer: WO 2018/177616

(56) Entgegenhaltungen:
- WO-A1-2005/091439
- WO-A1-2014/129603
- DE-A1-102006 021 422
- DE-A1-102013 105 669
- DE-A1-102014 119 116

## Beschreibung

Der Gegenstand betrifft eine Verbindung eines Anschlussteils mit einer Litzenleitung sowie ein Verfahren zum Verbinden eines Anschlussteils mit einer Litzenleitung.

Kaskadenschweißen mit Kupfer-Litzen-Leitungen, insbesondere unter Verwendung von zueinander unterschiedlichen Metallen oder Metallwerkstoffen ist in der Kraftfahrzeugbordnetzindustrie bekannt. Unterschiedlich edle Metalle werden dabei meist mit einem Ultraschallfügeverfahren stoffschlüssig verbunden.

Durch die zunehmende Verbreitung von Aluminiumleitungen, insbesondere im Bereich der Energieübertragungsleitung, wie beispielsweise der Batterieleitungen, sind Verbindungstechnologien für solche Aluminiumleitungen notwendig geworden. Insbesondere für Aluminiumleitungen mit größeren Querschnitten, beispielsweise über 30 mm², insbesondere bis 160 mm², beispielsweise für Batterieleitungen, ist die Kontaktierung mit sortenfremden Anschlussleitungen problematisch.

Beim direkten Fügen von Litzenleitungen mit sortenunreinen Anschlussleitungen, z.B. einer unmittelbaren Verbindung zwischen Kupfer und Aluminium, entsteht Kontaktkorrosion. Gerade in automotiven Anwendungen kann es an der Fügestelle unter Einwirkung von beispielsweise Kondenswasser zu Korrosionseffekten führen, die dazu führen, dass sich die Aluminiumelektrode mit der Zeit auflöst. Der Effekt nimmt mit zunehmendem Potentialunterschied, z.B. bei der Leistungsübertragung einer Batterieleitung, zu.

Somit lag dem Gegenstand die Aufgabe zugrunde, eine Verbindung zur Verfügung zu stellen, welche auch in automotiven Anwendungen und bei hohen Potentialunterschieden am Übergang der Verbindung dauerhaft stabil ist. Insbesondere in automotiven Anwendungen und bei hohen Strömen ist der Übergangswiderstand an Verbindungen zwischen zueinander verschiedenen metallischen Teilen nicht zu vernachlässigen. Dieser Übergangswiderstand führt bei hohen Strömen zu hohen Potentialdifferenzen und mithin zu der verstärkten Gefahr der Kontaktkorrosion. Durch die Anwendung unterschiedlich edler Metallwerkstoffe ist die Gefahr der Kontaktkorrosion erhöht. Schließlich ist in automotiven Anwendungen auch stets mit Feuchtigkeit im Bereich der Kontaktstelle zu rechnen, welche durch das sich bildende Elektrolyt die Korrosion verstärken kann. Gerade bei großen Leitungsquerschnitten und hohen Strömen ist jedoch die Dauerhaftigkeit der Verbindung maßgeblich.

Zur Lösung der oben genannten Aufgabe wird vorgeschlagen, eine Verbindung nach Anspruch 1 zur Verfügung zu stellen.

Dabei ist es möglich, eine Litzenleitung, die aus einem ersten Metallwerkstoff gebildet ist, zunächst mit einer ersten metallischen Oberfläche eines Anschlussteils in Kontakt zu bringen. Das Anschlussteil hat eine zweite metallische Oberfläche, die aus einem zweiten, zu dem ersten Metallwerkstoff verschiedenen Metallwerkstoff gebildet ist. Diese zweite Oberfläche kommt vorzugsweise nicht in Kontakt mit der Litzenleitung, sondern dient zur Kontaktierung einer Anschlussleitung. Litzenleitung und Anschlussleitung sind vorzugsweise aus unterschiedlichen Metallwerkstoffen. Durch den Übergang der Metallwerkstoffe im Bereich des Anschlussteils besteht kein unmittelbarer Kontakt der unterschiedlichen Metalle von Anschlussleitung und Litzenleitung miteinander. Der metallische Übergang zwischen dem ersten Metallwerkstoff und dem zweiten Metallwerkstoff an dem Anschlussteil kann ausreichend gegenüber Kontaktkorrosion geschützt werden.

Die Anschlussleitung kann insbesondere eine Litzenleitung oder einen Flachleitung aus Vollmaterial sein.

Auch ist es möglich, dass der jeweilige Übergang zwischen jeweils zwei metallischen Werkstoffen mit einer derart geringen Standardpotentialdifferenz gebildet ist, dass die Gefahr der Kontaktkorrosion verringert ist. Die Standardpotentialdifferenz zwischen dem Metallwerkstoff der Litzenleitung und dem Metallwerkstoff der ersten Oberfläche des Anschlussteils kann einen ersten Betrag haben. Die Standardpotentialdifferenz zwischen dem ersten Metallwerkstoff des Anschlussteils und dem zweiten Metallwerkstoff des Anschlussteils kann einen zweiten Betrag haben. Die Standardpotentialdifferenz zwischen dem zweiten Metallwerkstoff des Anschlussteils und dem Metallwerkstoff der Anschlussleitung kann einen dritten Betrag haben. Der erste, zweite und dritte Betrag der Standardpotentialdifferenz kann jeweils kleiner sein, als die Standardpotentialdifferenz zwischen dem Metallwerkstoff der Litzenleitung und dem Metallwerkstoff der Anschlussleitung.

Insbesondere ist der erste, zweite und/oder dritte Betrag der Standardpotentialdifferenz kleiner 2V, vorzugsweise kleiner 1V. Somit wird erreicht, dass an keinem metallischen Übergang eine Standardpotentialdifferenz von größer 2V, vorzugsweise 1V anliegt, wodurch die Kontaktkorrosion möglichst gering gehalten wird.

Auch kann es sinnvoll sein, dass der zweite Betrag der Standardpotentialdifferenz, also zwischen dem ersten Metallwerkstoff des Anschlussteils und dem zweiten Metallwerkstoff des Anschlussteils größer ist, als der erste Betrag der Standardpotentialdifferenz und der dritte Betrag der Standardpotentialdifferenz.

Insbesondere kann der zweite Betrag der Standardpotentialdifferenz größer 1,5 V sein. An den Übergängen zwischen dem ersten Metallwerkstoff und der Litzenleitung oder dem zweiten Metallwerkstoff und dem Metallwerkstoff der Anschlussleitung kann dagegen der erste und dritte Betrag der Standardpotentialdifferenz kleiner 1,5 V sein. Somit wird an den unmittelbaren Kontaktstellen zwischen dem Anschlussteil und der Litzenleitung oder dem Anschlussteil und der Anschlussleitung das Kontaktkorrosionspotential reduziert.

Im Bereich des Anschlussteils ist das Kontaktkorrosionspotential erhöht. Da das Anschlussteil jedoch besonders gegenüber Kontaktkorrosion gesichert werden kann, insbesondere gegenüber Eindringen von Feuchtigkeit, kann das Gesamtrisiko der Korrosion der Verbindung reduziert werden.

Gegenständlich ist es möglich, eine der Litzenleitung zugewandte Innenseite des Anschlussteils unmittelbar mit der Litzenleitung zu verbinden und eine der Litzenleitung abgewandte Oberfläche des Anschlussteils unmittelbar mit der Anschlussleitung zu verbinden. Dabei ist das Anschlussteil mit seinen zwei unterschiedlichen Oberflächen derart gebildet, dass die Gefahr der Kontaktkorrosion in der gesamten Verbindung gegenüber herkömmlichen Verbindungen reduziert ist.

Das Standardpotential der verschiedenen Werkstoffe wird vorzugsweise bei Standardbedingungen gemessen, insbesondere 25° C, 101,3 kPa, ph=0 und einer Ionenaktivität von 1 mol/l. uch wird vorzugsweise eine Normalwasserstoffelektrode bei Standardbedingungen verwendet, um das jeweilige Standardpotential eines Werkstoffs zu bestimmen. Die Differenz der Standardpotentiale wird anschließend anhand der Potentiale der jeweiligen Halbzellen (Werkstoff zu Normalwasserstoffelektrode) bestimmt.

Gemäß einem Ausführungsbeispiel wird vorgeschlagen, dass der Betrag der Standardpotentialdifferenz zwischen dem ersten Metallwerkstoff und dem zweiten Metallwerkstoff größer 1V, vorzugsweise größer 1,5V ist. Auch kann der Betrag der Standardpotentialdifferenz zwischen dem ersten Metallwerkstoff und dem zweiten Metallwerkstoff kleiner 2,5V betragen. Die hohe Standardpotentialdifferenz am Übergang zwischen dem erste Metallwerkstoff und dem zweiten Metallwerkstoff ist gewollt, da das Anschlussteil gegenüber Eindringen von Feuchtigkeit im Bereich der Naht oder des Übergangs zwischen den beiden metallischen Oberflächen geschützt sein kann.

Die Anschlussleitung wird stoffschlüssig mit der zweiten metallischen Oberfläche des Anschlussteils gefügt. Diese Fügestelle ist häufig oxidationsfördernden Umweltbedingungen, beispielsweise Feuchtigkeit, Salz und dergleichen ausgesetzt. Somit sollte gerade dieser metallische Übergang möglichst eine geringe Standardpotentialdifferenz aufweisen. Aus diesem Grunde wird vorgeschlagen, dass der Betrag der Standardpotentialdifferenz zwischen dem Metallwerkstoff der Anschlussleitung und dem zweiten Metallwerkstoff kleiner 1,5V, insbesondere kleiner 1V ist. Somit ist die Potentialdifferenz zwischen dem zweiten Metallwerkstoff und dem Metallwerkstoff der Anschlussleitung vorzugsweise kleiner, als die Potentialdifferenz zwischen den beiden Metallwerkstoffen des Anschlussteils.

Auch kann der Betrag der Standardpotentialdifferenz zwischen dem ersten Metallwerkstoff und dem Metallwerkstoff der Litzenleitung kleiner 1,5V, vorzugsweise kleiner 1V sein. Insbesondere kann diese Potentialdifferenz bei in etwa oder gleich 0V liegen, da die beiden Metallwerkstoffe auch gleich sein können.

Dies gilt auch für den Metallwerkstoff der Anschlussleitung und dem zweiten Metallwerkstoff. Auch hier kann die Standardpotentialdifferenz nahezu oder gleich 0V sein, wenn eine sortenreine Verbindung vorliegt.

Das Anschlussteil ist bimetallisch, d.h. aus zumindest zwei unterschiedlichen Metallwerkstoffen gebildet. Hierbei kann ein Bimetall-Blechstreifen oder eine bimetallische Beschichtung in dem Anschlussteil gebildet sein. Dabei kann beispielsweise ein Trägermaterial oder ein Trägerwerkstoff vorgesehen sein und ein metallischer Beschichtungswerkstoff. Das Trägermaterial oder der Trägerwerkstoff kann walzplattiert mit dem Beschichtungsmaterial oder dem Beschichtungswerkstoff sein.

Gemäß einem Ausführungsbeispiel kann das Anschlussteil aus einem metallischen Trägerwerkstoff und einem metallischen Beschichtungswerkstoff gebildet sein. Der Trägerwerkstoff kann den ersten Metallwerkstoff bilden und der Beschichtungswerkstoff kann den zweiten Metallwerkstoff bilden. Auch ist es möglich, dass der Trägerwerkstoff den zweiten Metallwerkstoff bildet und der Beschichtungswerkstoff den ersten Metallwerkstoff bildet. Die Litzenleitung kann aus einem Metallwerkstoff, insbesondere dem ersten oder dem zweiten Metallwerkstoff gebildet sein. Für das kontaktkorrosionssichere Fügen einer Litzenleitung mit einer Anschlussleitung bietet sich die Anwendung eines Bimetall-Blechstreifens oder eines Bimetall-Materials als Anschlussteil an.

Insbesondere kann ein Aluminiumlitzenleiter als Litzenleiter und ein Kupferleiter als Anschlussleiter vorgesehen sein.

Das Anschlussteil kann mit seiner dem Aluminiumwerkstoff ähnlichen metallischen Oberfläche auf den Aluminiumlitzenleiter gelegt sein und der Kupferleiter kann auf der anderen Seite des Anschlussteils, welche mit einem zweiten Metallwerkstoff beschichtet ist, angeordnet werden. Insbesondere kann der Anschlussleiter mittels Ultraschallschweißen an das Anschlussteil angeschweißt werden.

Es ist insbesondere denkbar, Kupfer- oder Aluminiumwerkstoffe als Trägerwerkstoff zu benutzen und beispielsweise Nickel als Beschichtungswerkstoff zu benutzen. Auch ist eine allseitige Beschichtung des Anschlussteils mit Nickel denkbar. Auch ist es denkbar, Messing als Trägerwerkstoff zu verwenden. An einem Übergang zwischen den Trägerwerkstoff und Beschichtungswerkstoff kann beispielsweise eine zusätzliche Beschichtung, insbesondere eine metallische Beschichtung, beispielsweise aus Nickel vorgesehen sein.

Die gegenständliche Verbindung eignet sich insbesondere für Energieleitungen oder Batterie-, Starter- und/oder Generatorleitungen, insbesondere in Kraftfahrzeugen. Solche Leitungen haben eine hohe Stromtragfähigkeit und sind beispielsweise geeignet, mehrere 100 A über einen längeren Zeitraum zu tragen. Daher sind Leitungsquerschnitte von größer 50 mm² für die Litzenleiter vorgeschlagen. Andererseits ist der Leitungsquerschnitt der Litzenleiter vorzugsweise kleiner als 200 mm². Diese genannten Litzenleitungen eignen sich insbesondere für den Einsatz in automotiven Anwendungen, wie sie gegenständlich auch beansprucht sind.

Insbesondere ist die Litzenleitung eine Energieleitung in einem Kraftfahrzeug, die beispielsweise als Batterieleitung, Starter-Generatorleitung, Batterie-Starterleitung, Generator-Batterieleiter oder dergleichen gebildet sein kann. Auch kann die Litzenleitung als Energy Backbone in einem Kraftfahrzeug verbaut sein und ausgehend hiervon können verschiedenste Abgänge zu verschiedensten Verbrauchern realisiert sein. Auch kann die Anschlussleitung als Batterieleitung, Starter-Generatorleitung, Batterie-Starterleitung, Generator-Batterieleiter oder dergleichen gebildet sein kann. Auch kann die Anschlussleitung als Energy Backbone in einem Kraftfahrzeug verbaut sein und ausgehend hiervon können verschiedenste Abgänge zu verschiedensten Verbrauchern durch die Litzenleitung realisiert sein. Die Anschlussleitung kann dabei insbesondere eine Flachleitung sein. Eine Flachleitung ist dabei aus einem Vollmaterial einstückig gebildet.

Gemäß einem Ausführungsbeispiel ist der Litzenleiter in einem Kabel mit einer Isolation geführt. Vorzugsweise ist das Kabel gespleißt, so dass in einem Mittenbereich zwischen zwei isolierten Außenbereichen die Isolation von dem Litzenleiter entfernt ist. Beidseitig des nicht isolierten Bereiches kann das Kabel mit einer Isolation umgeben sein. Auch ist es möglich, dass der Litzenleiter in einem Bereich eines stirnseitigen Endes abisoliert ist. In dem abisolierten Bereich lässt sich die gegenständliche Verbindung mit Hilfe des Anschlussteils, welches vorzugsweise bimetallisch ist, realisieren.

Gemäß einem Ausführungsbeispiel wird vorgeschlagen, dass das Anschlussteil als abgelängter Streifen um die Litzenleitung gelegt ist oder dass das Anschlussteil von einem Endlosband um die Litzenleitung gelegt und anschließend abgelängt ist oder dass das Anschlussteil als ein- oder zweiteilige Hülse oder auch mehrteilige Hülse um die Litzenleitung gelegt ist.

Eine bevorzugte Geometrie des Anschlussteils, insbesondere als Bimetall-Blechstreifen oder Bimetall-Material, für eine kontaktkorrosionssichere Verbindung von insbesondere Aluminium oder Kupfer-Litzenleitern mit Anschlussleitern aus insbesondere Kupfer oder Aluminium kann beispielsweise ein vorgefertigter, abgelängter Blechstreifen sein. Dieser kann um den Litzenleiter geschlagen werden. Auch ist es möglich, ein Endlosband, vorzugsweise ein Blechendlosband um den Litzenleiter zu schlagen und nach dem Umschlagen abzulängen.

Auch können Hülsenteile, insbesondere zwei oder mehrere Hülsenteile querschnittsgerecht für den Leiterquerschnitt des Litzenleiters vorgesehen sein. Insbesondere können diese einen Innenradius aufweisen, der dem Radius des Litzenleiters entspricht. Die Hülsenteile können auf den Litzenleiter positioniert werden und anschließend mit dem Litzenleiter stoffschlüssig, vorzugsweise mittels Schweißen, verbunden werden.

Auch ist es möglich, dass eine einteilige Hülse, bevorzugt mit rundem oder mehreckigen Innen und/oder Außenumfang um den Litzenleiter gesteckt und an der Fügestelle positioniert wird. Eine Hülse kann, nachdem sie auf dem Litzenleiter positioniert wurde, mittels eines geeigneten Fügeverfahrens kraftschlüssig, formschlüssig und/oder stoffschlüssig mit dem Litzenleiter gefügt werden. Insbesondere bietet sich Crimpen und/oder Ultraschallschweißen zum Fügen des Anschlussteils auf dem Litzenleiter an.

Aus diesem Grunde wird gemäß einem Ausführungsbeispiel vorgeschlagen, dass das Anschlussteil um die Litzenleitung gecrimpt sind. Insbesondere kann das Anschlussteil im Bereich einer Isolation einen zu dem Außenumfang der Isolation korrespondierenden Innenumfang haben. Insbesondere kann das Anschlussteil gasdicht an der Isolation angeordnet sein.

Auch kann das Anschlussteil im Bereich der Litzenleitung zumindest einen nach außen weisenden, flachen Oberflächenbereich aufweisen, wobei in zumindest einem flachen Oberflächenbereich zumindest eine Naht des Anschlussteils angeordnet sein kann. Beim Fügen des Anschlussteils um die Litzenleitung entsteht vorzugsweise zumindest eine Naht. Diese Naht entfällt nur, wenn eine einteilige Hülse um die Litzenleitung gelegt wird. Die Naht ist vorzugsweise in einem Bereich angeordnet, der nach dem Fügen flach ist, so dass in einem anschließenden Schweißverfahren die Naht an dem flachen Oberflächenbereich besonders gut verschweißt werden kann.

Das Anschlussteil wird zunächst lose um die Litzenleitung gelegt und mit Hilfe geeigneter plastischer Verformungsverfahren, wie beispielsweise Crimpen, zumindest formschlüssig um die Litzenleitung gelegt. Im Bereich der Isolation kann das Kabel einen größeren Durchmesser haben als die Litzenleitung. Bei dem Fügen des Anschlussteils um das Kabel können dann unterschiedliche Innendurchmesser realisiert werden, in dem das Anschlussteil plastisch so verformt wird, dass es mit einem größeren Innendurchmesser an der Isolation des Kabels anliegt, als der Innendurchmesser, der an der Litzenleitung anliegt.

Für das anschließende stoffschlüssige Fügen des Anschlussteils mit dem Anschlussleiter wird insbesondere der Außenumfang des Anschlussteils umgeformt. Dadurch werden die geometrischen Voraussetzungen für eine vorzugsweise ebene Schweißfläche für den Anschlussleiter auf dem Verbund zwischen dem Litzenleiter und dem Anschlussteil gebildet. Die Innenkontur des Anschlussteils oder die innere Profilierung des Anschlussteils ist nach dem Umformen vorzugsweise kongruent zu der Außenkontur oder dem Außenprofil des Litzenleiters im Bereich der entfernten Isolation sowie insbesondere auch zu der Außenkontur oder dem Außenprofil des Kabels im Bereich der Isolation. Bei dem Umformen des Anschlussteils wird dieses vorzugsweise fest an die Isolation gedrückt, so dass vorzugsweise ein gasdichter Verbund zwischen der Innenwand des Anschlussteils und der Außenwand der Isolation gebildet wird.

Bei der Verbindung wird das Anschlussteil vorzugweise zunächst formschlüssig um den Litzenleiter gelegt und anschließend mit dem Litzenleiter verschweißt, insbesondere ultraschallverschweißt oder widerstandsverschweißt. Mit Hilfe der Schweißwerkzeuge, insbesondere mit Amboss und Sonotrode beim Ultraschallschweißen oder Elektroden beim Widerstandsschweißen lässt sich gleichsam ein Umformen als auch ein stoffschlüssiges Fügen zwischen Anschlussteil und Litzenleitung realisieren. Dabei kann mit Hilfe der Werkzeuge zunächst ein Umformen des Anschlussteils so erfolgen, dass ein Formschluss zwischen dem Anschlussteil und der Litzenleitung gebildet wird. Hierbei entsteht vorzugsweise eine unmittelbare Berührfläche zwischen dem Anschlussteil und der Litzenleitung, die eine Schweißebene zum Verschweißen des Anschlussteils mit der Litzenleitung bildet. Nach oder während dieses Umformvorgangs kann das Verschweißen erfolgen, in dem Schweißenergie in die Schweißebene zwischen der Litzenleitung und dem Anschlussteil geleitet wird. Die Schweißebene ist vorzugsweise die äußere Mantelfläche der Litzenleitung und die innere Mantelfläche des Anschlussteils, welche aneinander nach dem Umformen anliegen.

Das Umformen kann auch so erfolgen, dass nach dem Umformen das Querschnittsprofil des Anschlussteils außen ein anders ist, als innen. Dass innere Querschnittsprofil des Anschlussteils ist vorzugsweise kongruent zu der Litzenleitung oder dem Kabel und beispielsweise rund, wohingegen die Außenkontur oder das äußere Profil oder Querschnittsprofil des Anschlussteils nach dem Umformen vorzugsweise kantig, insbesondere mehrkantig, beispielsweise sechskantig oder vierkantig sein kann. Diese Kantenform ist besonders geeignet zum Anlegen der Schweißwerkzeuge an den Außenumfang des Anschlussteils.

Eine Naht des Anschlussteils liegt dabei vorzugsweise im Bereich einer ebenen Fläche und nicht im Bereich einer Kante der mehrkantigen Form des Anschlussteils. Dies stellt sicher, dass beim Schweißen die Naht sicher verschweißt wird. Insbesondere ist die nach dem Umschlagen oder dem Fügen der Hülse an dem Anschlussteil entstehende Naht an derjenigen Außenfläche, an welcher die Schweißwerkzeuge angreifen. Schweißenergie kann in die Schweißebene zwischen dem Anschlussteil und der Litzenleitung eingebracht werden kann und gleichzeitig kann die Schweißenergie in die Nahtstelle eingebracht werden. Somit kann in einem einzigen Schweißvorgang das Anschlussteil entlang seiner Naht und gleichzeitig das Anschlussteil mit dem Litzenleiter verschweißt werden.

Es ist erkannt worden, dass beim Ultraschallschweißen mit geometrisch angepassten Schweißwerkzeugen, insbesondere Sonotrode und Amboss, zunächst das Anschlussteil formschlüssig um die Litzenleitung plastisch geformt werden kann und anschließend stoffschlüssig mit dieser verbunden werden kann. Im Anschluss oder während des Umformvorgangs kann das Verschweißen erfolgen. Aufgrund des Umformens und Fügens mit einem Werkzeug ist eine hohe Taktzeit bei einer gleichzeitig einfachen und robusten Anlagentechnik ermöglicht. Es sind nur wenige Prozessparameter einzustellen und der Prozess kann wirtschaftlich durchgeführt werden.

Auch ist es möglich, zunächst ein Crimpverfahren vorzusehen, um das Anschlussteil auf die Litzenleitung formschlüssig zu fügen und anschließend mit einem Ultraschallschweißverfahren das Anschlussteil mit dem Litzenleiter stoffschlüssig zu verbinden. Bei diesem stoffschlüssigen Verbinden kann eine Oxidschicht auf der Litzenleitung und/oder dem Anschlussteil aufgebrochen werden.

Ein weiterer Aspekt ist ein Verfahren nach Anspruch 12.

Wie bereits erläutert, kann das Anschlussteil um die Litzenleitung gelegt werden. Beim anschließenden formschlüssigen Fügen des Anschlussteils auf die Litzenleitung kann zumindest das Anschlussteil, vorzugsweise auch die Litzenleitung, plastisch verformt werden, um so einerseits eine gute mechanische Verbindung zwischen der Litzenleitung und dem Anschlussteil entlang des Innenumfangs des Anschlussteils zu gewährleisten und gleichzeitig beispielsweise das Anschlussteil an seinem Außenumfang für ein anschließendes Verschweißen mit einer Anschlussleitung plastisch zu formen. Hierbei können insbesondere auf der Außenseite des Anschlussteils ebene Schweißflächen gebildet werden, entlang derer die Schweißwerkzeuge besonders gut sowohl ein Verschweißen des Anschlussteils mit der Litzenleitung ermöglichen, als auch ein anschließendes Verschweißen des Anschlussteils mit einer Anschlussleitung.

Das Anschlussteil wird, wie erläutert, um die Litzenleitung gelegt. Das Anschlussteil ist dabei vorzugsweise bereits abgelängt oder wird nach dem Umlegen abgelängt. Die Naht kann dann ein Stumpfstoß oder ein Überlappstoß sein. Die Verschweißung erfolgt dann derart, dass die Schweißwerkzeuge auf die Naht des Stumpfstoßes oder des Überlappstoßes, der vorzugsweise zunächst plastisch verformt wurde, gelegt wird, um dann entlang dieser Naht sowohl die Naht als auch das Anschlussteil mit der Litzenleitung zu verschweißen. Hierbei können Ultraschallschweißwerkzeuge als auch Widerstandsschweißwerkzeuge zum Einsatz kommen.

Nachfolgend wir der Gegenstand anhand einer Ausführungsbeispiele zeigenden Zeichnung näher erläutert. In der Zeichnung zeigen:
- Fig. 1a-f: verschiedene Ausführungsbeispiele von Anschlussteilen;
- Fig. 2a-d: verschiedene Ausführungsbeispiele eines Anschlussteils mit einem Kabel umfassend eine Litzenleitung;
- Fig. 3a, b: ein Querschnitt durch eine mit einem Anschlussteil gefügte Litzenleitung;
- Fig. 4a-d: Ausführungsbeispiele zum Verschweißen des Anschlussteils mit der Litzenleitung;
- Fig. 5a-c: Ausführungsbeispiele zum Verschweißen des Anschlussteils mit einer Anschlussleitung.

Fig. 1a zeigt ein Anschlussteil 2 in einen Querschnitt. Das Anschlussteil 2 weist zwei Oberflächen 2a und 2b auf, die aus unterschiedlichen Metallwerkstoffen gebildet sind. Das Anschlussteil 2 gemäß der Fig. 1a ist beispielsweise ein bimetallischer Blechstreifen, mit einem Trägermaterial 4 und einem Beschichtungsmaterial 6. Der Übergang zwischen dem Trägermaterial 4 und dem Beschichtungsmaterial 6 ist gekennzeichnet durch eine Standardpotentialdifferenz. Diese ist vorzugsweise größer als ein Volt.

Das Trägermaterial 4 kann beispielsweise ein Aluminiumwerkstoff oder ein Kupferwerkstoff sein. Sämtliche Legierungen von Aluminium und Kupfer können als Trägermaterial zum Einsatz kommen. Das Beschichtungsmaterial 6 kann ebenfalls ein Kupferwerkstoff oder ein Aluminiumwerkstoff sowie sämtliche hierzu gehörigen Legierungen sein. Auch kann das Beschichtungsmaterial 6 Nickel sein.

Fig. 1b zeigt ein weiteres Ausführungsbeispiel eines Anschlussteils 2. Hierbei sind Trägermaterial 4 und Beschichtungsmaterial 6 allseitig mit einem weiteren Material 8 beschichtet. Das Material 8 kann insbesondere ein Nickelwerkstoff sein.

Fig. 1c zeigt ein weiteres Ausführungsbeispiel eines Anschlussteils 2. Hierbei kann das Trägermaterial 4 als Blech gebildet sein und das Beschichtungsmaterial 6 kann beispielsweise eine Beschichtung insbesondere mit Nickel sein. Die Beschichtung kann eine galvanische Beschichtung sein.

Fig. 1d zeigt ein weiteres Ausführungsbeispiel eines Anschlussteils 2. Hierbei kann ein Trägerwerkstoff 4 allseitig mit einem Beschichtungsmaterial 6 beschichtet sein. Hierbei kann das Beschichtungsmaterial 6 vorzugsweise eine Nickelschicht sein.

Fig. 1e zeigt ein weiteres Ausführungsbeispiel eines Anschlussteils 2. Hierbei kann ein Trägermaterial 4 mit einem daran angeordneten oder darin eingelassenen, insbesondere walzplattierten Beschichtungsmaterial 6 versehen sein. Ein Übergang zwischen dem Trägermaterial 4 und dem Beschichtungsmaterial 6 kann beispielsweise durch eine Beschichtung 8, die beispielsweise Nickel ist, beschichtet sein. Das Beschichtungsmaterial 6 kann entfernt von dem Übergang zwischen dem Trägermaterial 4 und dem Beschichtungsmaterial 6 frei von der Beschichtung 8 sein.

Fig. 1f zeigt ein weiteres Ausführungsbeispiel eines Anschlussteils 2. Dieses ist als zweiteilige Hülse gebildet, bei dem Trägermaterial 4 als auch Beschichtungsmaterial 6 an beiden Hülsenteilen vorgesehen sind. Nicht gezeigt ist, dass die Hülse auch vollumfänglich beschichtet sein kann, z.B. mit Nickel.

Die Ausführungen zu den Materialkombinationen für Trägermaterial 4 und Beschichtungsmaterial 6 gelten für alle denkbaren Anschlussteile. Insbesondere sind weitere Materialkombinationen, insbesondere unter Verwendung von Edelstahl oder dergleichen möglich.

Ein Fügen zwischen dem Anschlussteil 2 und einer Litzenleitung 10 eines Kabels 12 ist beispielhaft in der Fig. 2a gezeigt.

Ein Anschlussteil gemäß den Figuren 1a-f kann dabei, je nach Anwendungsfall und Material der Litzenleitung 10, entweder mit der Oberfläche 2a oder der Oberfläche 2b auf die Litzenleitung 10 aufgelegt werden oder mit dem Trägermaterial 4 oder dem Beschichtungsmaterial 6 auf die Litzenleitung 10 aufgelegt werden.

Hierbei ist es möglich, dass das Kabel 12 gespleißt ist, so dass die Litzenleitung 10 zwischen zwei isolierten Bereichen des Kabels 12 frei liegt. Um einen solchen Bereich wird nun das Anschlussteil 2 gelegt. Hierbei wird das Anschlussteil 2 mit einer der Oberflächen 2a, b auf die Litzenleitung 10 aufgelegt und anschließend umgeschlagen. Das Anschlussteil 2 kann vor dem Umschlagen abgelängt sein, oder nach dem Umschlagen abgelängt werden.

Fig. 2b zeigt ein Ausführungsbeispiel, bei dem das Anschlussteil 2 an einem stirnseitig abisolierten Ende des Kabels 12 um die Litzenleitung 10 gelegt wird. Auch hier ist es abhängig davon, aus welchem Werkstoff die Litzenleitung 10 ist, welche der Oberflächen 2a, b des Anschlussteils 2 auf die Litzenleitung 10 aufgelegt wird. Für die Litzenleitung 10 kommen insbesondere Kupferwerkstoffe oder Aluminiumwerkstoffe in Frage.

Fig. 2c zeigt das Aufschieben oder Aufsetzen einer Hülse 2, beispielsweise gemäß der Fig. 1f auf ein stirnseitiges Ende eines Kabels 12, in dem die Litzenleitung 10 abisoliert ist.

Gemäß Fig. 2d ist das Kabel 12 gespleißt, so dass die Hülse 2 zwischen zwei isolierten Bereichen des Kabels 12 frei liegt. Auf einen solchen Bereich wird nun die Hülse 2 aufgeschoben oder im Falle einer mehrteiligen Hülse aufgesetzt. Hierbei wird die Hülse mit einer der Oberflächen 2a, b auf die Litzenleitung 10 aufgelegt und anschließend verpresst.

Nach dem Anlegen des Anschlussteils 2 an die Litzenleitung 10 wird dieses plastisch verformt und um die Litzenleitung gelegt. Ein Querschnitt einer solchen zumindest mechanisch gefügten Verbindung zwischen dem Anschlussteil 2 und der Litzenleitung 10 ist in der Fig. 3a gezeigt. Hierbei ist das Beschichtungsmaterial 6 auf der der Litzenleitung 10 zugewandten Seite des Anschlussteils 2 und das Trägermaterial 4 auf der der Litzenleitung 10 abgewandten Seite des Anschlussteils 2. Durch plastisches Verformen des Anschlussteils 2 entsteht eine formschlüssige Verbindung an dem Übergang zwischen dem Beschichtungsmaterial 6 und der Litzenleitung 10. Das Anschlussteil 2 ist in einem Stumpfstoß um die Litzenleitung 10 gelegt und eine Naht 14 ist gebildet.

Fig. 3b zeigt ein weiteres Ausführungsbeispiel, bei dem beispielsweise das Trägermaterial 4 auf der der Litzenleitung 10 zugewandten Seite des Anschlussteils 2 und das Beschichtungsmaterial 6 auf der der Litzenleitung 10 abgewandten Seite des Anschlussteils 2 angeordnet ist.

Das Anschlussteil 2 ist beispielsweise um die Litzenleitung 10 gelegt worden und anschließend abgelängt worden. Die Naht 14 ist vorliegend beispielsweise als Überlappstoß geformt.

Fig. 4a zeigt das Fügen des Anschlussteils 2 an das Kabel 12. Fig. 4a zeigt beispielhaft zwei Pressbacken 16a, 16b, mit denen das Anschlussteil 2 auf das Kabel 12 plastisch verformend gefügt werden kann. Hierzu verfahren die Pressbacken 16a, b in Richtung des Anschlussteils 2 und verformen dieses dabei. Der Querschnitt I-I ist in der Fig. 4a rechts dargestellt. Wie zu erkennen, wird mit Hilfe der Pressbacken 16a, b beispielsweise eine Kontur des Anschlussteils 2 vorgegeben. Im gezeigten Beispiel hat das Anschlussteil 2 nach dem Verpressen durch die Pressbacken 16a, b eine mehrkantige Außenkontur. Außerdem liegt das Anschlussteil 2 unmittelbar an der Litzenleitung 10 an.

Ferner ist in der Fig. 4a zu erkennen, dass das Anschlussteil 2 auch im Bereich der Isolation des Kabels 12 an das Kabel 12 angepresst wird. Die Pressbacken 16a, b können so geformt sein, dass eine formschlüssige sowie bevorzugt auch gasdichte Verbindung zwischen dem Anschlussteil und der Isolation des Kabels 12 gebildet wird.

In der Fig. 4a ist auch die Naht 14 des Anschlussteils 2 zu erkennen. Die Naht 14 liegt im Bereich einer ebenen Oberfläche des Außenumfangs des Anschlussteils 2. Insbesondere ist die Naht 14 im Bereich einer Schweißebene mit der das Anschlussteil 2 mit der Litzenleitung 10 verschweißt wird. Die Pressbacken 16a, b können auch als Ultraschallwerkzeuge, insbesondere als Amboss und Sonotrode gebildet sein und unmittelbar während des gemäß der Fig. 4a beschriebenen Verpressens ein Verschweißen des Anschlussteils 2 mit der Litzenleitung 10 als auch entlang der Naht 14 ermöglichen.

Fig. 4b zeigt ein weiteres Ausführungsbeispiel, bei dem eine Sonotrode 18a und ein Amboss 18b in einer ähnlichen Art und Weise wie die Pressbacken 16a, b gemäß der Fig. 4a arbeiten. Die Kontur von Sonotrode 18a und Amboss 18b kann dabei ebenfalls derart sein, dass der Querschnitt entlang der Schnittebene I-I des Anschlussteils 2 nach dem Verformen kantig ist. Auch hier ist zu erkennen, dass die Naht 14 im Bereich einer ebenen Schweißfläche ist. Mit Hilfe der Sonotrode 18a und des Ambosses 18b ist es möglich, das Anschlussteil 2 zunächst formgebend um die Litzenleitung 10 zu legen und anschließend oder im gleichen Arbeitsschritt mit der Litzenleitung 10 zu verschweißen. Hierbei kann gleichzeitig ein Verschweißen entlang der Naht 14 erfolgen.

Fig. 4c zeigt ein weiteres Ausführungsbeispiel. Hierbei können Pressbacken 16a, b oder Sonotrode 18a und Amboss 18b vorgesehen sein, um das Anschlussteil 2 auf die Litzenleitung 10 aufzupressen und gegebenenfalls gleichzeitig oder danach zu verschweißen. Durch die Pressbacken 16a, b erfolgt eine Formgebung entsprechend des Querschnittes entlang des Schnittes I-I wie in der Fig. 4c gezeigt. Auch hier werden wieder ebene Schweißflächen gebildet. Innerhalb einer dieser Schweißflächen kann die Naht 14 vorgesehen sein.

Fig. 4d zeigt ein weiteres Ausführungsbeispiel, bei dem das Anschlussteil 2 an die Litzenleitung 10 und die Isolation des Kabels 12 angepresst wird. In dem Schnitt I-I ist dargestellt, dass der Außenumfang beispielsweise vierkantig sein kann und insbesondere auch die Naht 14 als Überlappstoß gebildet sein kann.

Nach dem Fügen des Anschlussteils 2 an die Litzenleitung 10 formschlüssig als auch stoffschlüssig, insbesondere mittels Ultraschallschweißen oder Widerstandsschweißen, und gegebenenfalls an die Isolation des Kabels 12 formschlüssig ist es möglich, Anschlussleitungen 20a, b auf die vorzugsweise ebenen Schweißflächen an dem Außenumfang des Anschlussteils 2 aufzulegen. Diese Anschlussleitung 20a, 20b können mit ihren freigelegten Enden oder ihren Litzenleitern stoffschlüssig mit einer Oberfläche 2a, b des Anschlussteils 2 verschweißt werden, wie in Fig. 5a gezeigt.

Die Litzenleitung 10 ist vorzugsweise aus einem anderen Metallwerkstoff gebildet als die Anschlussleitungen 20a, b.

Dadurch, dass das Anschlussteil 2 aus einem Trägermaterial 4 und einem Beschichtungsmaterial 6 gebildet ist, welche aus unterschiedlichen Werkstoffen gebildet sind, ergibt sich an dem Übergang zwischen der nach außen weisenden Oberfläche des Anschlussteils 2 zu der Anschlussleitung 20a, b eine geringere Standardpotentialdifferenz, als eine unmittelbare Verbindung der Anschlussleitungen 20a, b an die Litzenleitung 10.

Fig. 5b zeigt ein weiteres Ausführungsbeispiel, bei dem das Anschlussteil 2 hülsenförmig um ein stirnseitiges Ende eines Kabels 12 oder der Litzenleitung gelegt ist. Auch hier sind die Anschlussleitungen 20a, b vorzugsweise mittels einer Sonotrode 18a und einem Amboss 18b mit der äußeren Oberfläche des Anschlussteils 2 verschweißt. Das Anschlussteil 2 hat auch hier wiederum eine erste Oberfläche, die der Litzenleitung 10 zugewandt ist und eine zweite Oberfläche, die den Anschlussleitungen 20a, b zugewandt ist. Diese Oberflächen sind aus unterschiedlichen Materialien, insbesondere einerseits dem Trägermaterial 4 und andererseits dem Beschichtungsmaterial 6.

Die größte Standardpotentialdifferenz ist vorzugsweise innerhalb des Anschlussteils 2 am Übergang zwischen dem Trägermaterial 4 und dem Beschichtungsmaterial 6 gebildet, wogegen die Potentialdifferenzen zwischen einerseits der Litzenleitung 10 und dem Träger 4 oder dem Beschichtungsmaterial 6 und andererseits dem Werkstoff der Litze der Anschlussleitung 20a, b und dem Werkstoff des Trägermaterials 4 oder des Beschichtungsmaterials 6 geringer sind.

Fig. 5c zeigt ein weiteres Ausführungsbeispiel, bei dem die Litzenleitung 10 über das Anschlussteil 2 mit einer Flachleitung als Anschlussleitung 20c verbunden ist. Das Kabel der Anschlussleitung 20c ist dabei in einem Mittenbereich frei von seiner Isolation. In diesem freigelegten Bereich kann das Anschlussteil mit einer der Oberflächen 2a, b stoffschlüssig mit der Anschlussleitung 20c verbunden werden. Das Anschlussteil 2 umschließt die Litzenleitung 10 und ist mit dieser stoffschlüssig verbunden.

Entlang der Flachleitung 20c können zumindest zwei oder mehr freigelegte Bereiche vorgesehen sein. An diesen Bereichen können die Litzenleitungen 10 in den oben beschriebenen verschiedenen Konfigurationen stoffschlüssig verbunden sein. So kann eine erste Litzenleitung 10 gespleist sein und im Bereich des Spleißes kann das Anschlussteil 2 die Verbindung mit der Flachleitung herstellen, wie links gezeigt. Auch kann die Litzenleitung 10 stirnseitig z.B. mit einer Hülse als Anschlussteil 2 versehen sein und hierüber kann eine Verbindung mit der Flachleitung 20c hergestellt sein, wie rechts gezeigt.

Mit Hilfe des gezeigten Fügeverfahrens ist ein kontaktkorrosionssicheres Fügen mittels Ultraschallschweißen oder Widerstandsschweißen möglich. Leitungen aus unterschiedlichen Materialien können mit einem Bimetall-Anschlussteil in besonders einfacher Weise gefügt werden.

## Patentansprüche

1. Verbindung einer Anschlussleitung (20a, 20b, 20c) mit einer Litzenleitung (10), bei der
- ein Anschlussteil (2) eine erste metallische Oberfläche (2a, 2b) aus einem ersten Metallwerkstoff und eine zweite metallische Oberfläche (2a, 2b) aus einem von dem ersten Metallwerkstoff verschiedenen zweiten Metallwerkstoff aufweist,
- die Litzenleitung (10) aus einem Metallwerkstoff gebildet ist,
- das Anschlussteil (2) die Litzenleitung (10) ummantelnd, mit der ersten metallischen Oberfläche (2a, 2b) an die Litzenleitung (10) angrenzend, um die Litzenleitung (10) gelegt ist, und
- das Anschlussteil (2) mit der Litzenleitung (10) zumindest formschlüssig verbunden ist,
wobei
- das Anschlussteil (2) mit der der Litzenleitung (10) abgewandten, zweiten metallischen Oberfläche (2a, 2b) mit der Anschlussleitung (20a, 20b, 20c) stoffschlüssig verbunden ist **dadurch gekennzeichnet,**
- **dass** das Anschlussteil (2) als abgelängter Streifen um die Litzenleitung (10) gelegt ist oder dass das Anschlussteil (2) von einem Endlosband um die Litzenleitung (10) gelegt und anschließend abgelängt ist.

2. Verbindung nach Anspruch 1,
**dadurch gekennzeichnet,**
- **dass** der Betrag der Standardpotenzialdifferenz zwischen dem ersten Metallwerkstoff und dem zweiten Metallwerkstoff größer 1V, vorzugsweise größer 1,5V ist, und insbesondere dass der Betrag der Standardpotenzialdifferenz zwischen dem ersten Metallwerkstoff und dem zweiten Metallwerkstoff kleiner 2V ist, und/oder
- **dass** der Betrag der Standardpotenzialdifferenz zwischen dem Metallwerkstoff der Anschlussleitung (20a, 20b, 20c) und dem zweiten Metallwerkstoff kleiner 1,5 V, vorzugsweise kleiner 1 V ist.

3. Verbindung nach Anspruch 1 oder 2,
**dadurch gekennzeichnet,**
- **dass** einer der Metallwerkstoffe ein positives Standardpotential gegenüber einer Normalwasserstoffelektrode hat und das der jeweils andere Metallwerkstoff ein negatives Standardpotential gegenüber einer Normalwasserstoffelektrode hat.

4. Verbindung nach einem der vorangehenden Ansprüche,
**dadurch gekennzeichnet,**
- **dass** das Anschlussteil (2) bimetallisch beschichtet ist oder dass das Anschlussteil (2) bimetallisch walzplattiert ist oder dass das Anschlussteil (2) als bimetallisches Blechteil gebildet ist.

5. Verbindung nach einem der vorangehenden Ansprüche,
**dadurch gekennzeichnet,**
- **dass** das Anschlussteil (2) aus einem metallischen Trägerwerkstoff und einem metallischen Beschichtungswerkstoff gebildet ist, wobei der Trägerwerkstoff den ersten Metallwerkstoff und der Beschichtungswerkstoff den zweiten Metallwerkstoff bildet oder der Trägerwerkstoff den zweiten Metallwerkstoff und der Beschichtungswerkstoff den ersten Metallwerkstoff bildet.

6. Verbindung nach einem der vorangehenden Ansprüche,
**dadurch gekennzeichnet,**
- **dass** erste Metallwerkstoff Kupfer, eine Kupferlegierung, Aluminium, eine Aluminiumlegierung oder Edelstahl ist und/oder der zweite Metallwerkstoff Kupfer, eine Kupferlegierung, Aluminium, eine Aluminiumlegierung oder Nickel ist und/oder dass die Anschlussleitung (20a, 20b, 20c) aus Kupfer, einer Kupferlegierung, Aluminium oder einer Aluminiumlegierung gebildet ist.

7. Verbindung nach einem der vorangehenden Ansprüche,
**dadurch gekennzeichnet,**
- **dass** der Litzenleiter in einem Kabel (12) mit einer Isolation geführt ist und dass die Verbindung zwischen dem Litzenleiter und dem Anschlussteil (2) im Bereich eines nicht isolierten, beidseitig von der Isolation umgebenden Bereichs des Kabels gebildet ist oder dass die Verbindung zwischen dem Litzenleiter und dem Anschlussteil (2) im Bereich eines abisolierten Endes des Kabels gebildet ist.

8. Verbindung nach einem der vorangehenden Ansprüche,
**dadurch gekennzeichnet,**
- **dass** das Anschlussteil (2) um die Litzenleitung (10) gecrimpt ist, insbesondere dass das Anschlussteil (2) im Bereich einer Isolation einen zu dem Außenumfang der Isolation korrespondierenden Innenumfang hat, insbesondere dass das Anschlussteil (2) gasdicht an der Isolation angeordnet ist und/oder dass das Anschlussteil (2) im Bereich der Litzenleitung (10) zumindest einen nach außen weisenden, flachen Oberflächenbereich aufweist, wobei in zumindest einem flachen Oberflächenbereich insbesondere eine Naht (14) des Anschlussteil (2) angeordnet ist.

9. Verbindung nach einem der vorangehenden Ansprüche,
**dadurch gekennzeichnet,**
- **dass** das Anschlussteil (2) formschlüssig um den Litzenleiter gelegt ist und dass das Anschlussteil (2) mit dem Litzenleiter verschweißt, insbesondere ultraschallverschweißt oder widerstandsverschweißt ist.

10. Verbindung nach einem der vorangehenden Ansprüche,
**dadurch gekennzeichnet,**
- **dass** das Anschlussteil (2) einen mehrkantigen Außenumfang aufweist, wobei zumindest zwei Außenkanten als Schweißflächen für eine stoffschlüssige Verbindung zwischen dem Anschlussteil (2) und der Anschlussleitung (20a, 20b, 20c) gebildet sind.

11. Verbindung nach einem der vorangehenden Ansprüche,
**dadurch gekennzeichnet,**
- **dass** die Anschlussleitung (20a, 20b, 20c) im Bereich der Fügestelle mit dem Anschlussteil (2) parallel zu der Litzenleitung (10) auf der Isolation des die Litzenleitung (10) umfassenden Kabels angeordnet ist.

12. Verfahren zum Verbinden eines Anschlussteils (2) mit einer Litzenleitung (10), bei dem
- das Anschlussteil (2) mit einer ersten metallischen Oberfläche (2a, 2b) aus einem ersten Metallwerkstoff zumindest formschlüssig um die Litzenleitung (10) gelegt wird,
- das Anschlussteil (2) stoffschlüssig mit der Litzenleitung (10) verschweißt wird und
- abschließend eine Anschlussleitung (20a, 20b, 20c) mit einer zweiten der ersten Oberfläche (2a, 2b) abgewandten metallischen Oberfläche (2a, 2b) aus einem zweiten Metallwerkstoff stoffschlüssig verbunden ist,
**dadurch gekennzeichnet,**
- **dass** das Anschlussteil (2) als abgelängter Streifen um die Litzenleitung (10) gelegt wird oder dass das Anschlussteil (2) von einem Endlosband um die Litzenleitung (10) gelegt wird und anschließend abgelängt wird.

13. Verfahren nach Anspruch 12,
**dadurch gekennzeichnet,**
- **dass** das Anschlussteil (2) und die Litzenleitung (10) vor oder während dem stoffschlüssigen Verbinden plastisch verformt werden.

14. Verfahren nach Anspruch 12 oder 13,
**dadurch gekennzeichnet,**
- **dass** das Anschlussteil (2) im Bereich eines Stumpfstoßes oder eines Überlappstoßes mit der Litzenleitung (10) verschweißt wird.

15. Verfahren nach einem der vorangehenden Ansprüche 12 bis 14,
**dadurch gekennzeichnet,**
- **dass** das Anschlussteil (2) mit dem Litzenleiter mittels Ultraschallschweißen oder Widerstandsschweißen stoffschlüssig verbunden werden.

## Claims

1. Connection of a connection wire with a stranded wire, wherein
- a connecting part has a first metallic surface of a first metal material and a second metallic surface of a second metal material different from the first metal material,
- the stranded wire is made of a metal material,
- the connecting part is laid around the stranded wire encasing it, with the first metallic surface adjacent to the stranded wire, and
- the connecting part is at least positively connected to the stranded wire, wherein
- the connecting part with the second metallic surface facing away from the stranded wire is connected to the connection wire in a material bond
**characterized in that**
- the connecting part is laid around the stranded wire as a cut-to-length strip, or **in that** the connecting part is laid around the stranded wire from an endless belt and is then cut to length.

2. Connection according to claim 1,
**characterized in that**
- the magnitude of the standard potential difference between the first metal material and the second metal material is greater than 1V, preferably greater than 1.5V, and in particular **in that** the magnitude of the standard potential difference between the first metal material and the second metal material is less than 2V, and /or
- the magnitude of the standard potential difference between the metal material of the connection wire and the second metal material is less than 1.5 V, preferably less than 1 V.

3. Connection according to claim 1 or 2,
**characterized in that**
- one of the metal materials has a positive standard potential with respect to a standard hydrogen electrode and the respective other metal material has a negative standard potential with respect to a standard hydrogen electrode.

4. Connection according to one of the preceding claims,
**characterized in that**
- the connecting part is coated bimetallically or **in that** the connecting part is bimetallically roll cladded or **in that** the connecting part is formed as a bimetallic sheet metal part.

5. Connection according to one of the preceding claims,
**characterized in that**
- the connecting part is formed from a metallic carrier material and a metallic coating material, wherein the carrier material forms the first metal material and the coating material forms the second metal material, or the carrier material forms the second metal material and the coating material forms the first metal material.

6. Connection according to one of the preceding claims,
**characterized in that**
- the first metal material is copper, a copper alloy, aluminium, an aluminium alloy or stainless steel and/or the second metal material is copper, a copper alloy, aluminium, an aluminium alloy or nickel and/or **in that** the connection wire is formed from copper, a copper alloy, aluminium or an aluminium alloy.

7. Connection according to one of the preceding claims,
**characterized in that**
- the stranded wire is routed in a cable with an insulation, and **in that** the connection between the stranded wire and the connecting part is formed in the area of an uninsulated section of the cable which is surrounded on both sides by the insulation, or **in that** the connection between the stranded wire and the connecting part is formed in the area of a stripped end of the cable.

8. Connection according to one of the preceding claims,
**characterized in that**
- the connecting part is crimped around the stranded wire, in particular **in that** the connecting part in the area of an insulation has an inner circumference corresponding to the outer circumference of the insulation, in particular **in that** the connecting part is arranged in a gas-tight manner on the insulation and/or **in that** the connecting part in the area of the stranded wire has at least one flat surface region pointing outwards, wherein in at least one flat surface region in particular a seam of the connecting part is arranged.

9. Connection according to one of the preceding claims,
**characterized in that**
- the connecting part is laid around the stranded wire in a positive fit and **in that** the connecting part is welded to the stranded wire, in particular ultrasonically welded or resistance welded.

10. Connection according to one of the preceding claims,
**characterized in that**
- the connecting part has a polygonal outer circumference, wherein at least two outer edges are formed as welding faces for a material-bond connection between the connecting part and the connecting line.

11. Connection according to one of the preceding claims,
**characterized in that**
- the connection wire is arranged in parallel to the stranded wire on the insulation of the cable comprising the stranded wire in the area of the joint with the connecting part.

12. Method of connecting a connecting part with a stranded wire, in which
- the connecting part with a first metallic surface made of a first metal material is laid at least around the stranded wire in a positive fit,
- the connecting part is welded to the stranded wire in a material-bond and
- finally, a connection wire is connected in a material-bond to a second metallic surface made of a second metal material which faces away from the first surface
**characterized in that**
- the connecting part is laid around the stranded wire as a cut-to-length strip, or **in that** the connecting part is laid around the stranded wire from an endless belt and is then cut to length.

13. Method according to claim 12,
**characterized in that**
- the connecting part and the stranded wire are plastically deformed before or during the material-bonding.

14. Method according to claim 12 or 13,
**characterized in that**
- the connecting part is welded to the stranded wire in the area of a butt joint or an overlap joint.

15. Method according to one of the preceding claims 12 to 14,
**characterized in that**
- the connecting part is connected to the stranded wire by means of ultrasonic welding or resistance welding.

## Revendications

1. Connexion d'une ligne de raccordement (20a, 20b, 20c) à un conducteur multibrin (10), dans laquelle
- une pièce de raccordement (2) présente une première surface métallique (2a, 2b) constituée d'un premier matériau métallique et une deuxième surface métallique (2a, 2b) constituée d'un deuxième matériau métallique différent du premier matériau métallique,
- le conducteur multibrin (10) est constitué d'un matériau métallique,
- la pièce de raccordement (2) entoure le conducteur multibrin (10), la première surface métallique (2a, 2b) étant adjacente au conducteur multibrin (10) et apposée autour du conducteur multibrin (10), et
- la pièce de raccordement (2) est reliée au conducteur multibrin (10) au moins par complémentarité de forme,
où
- la pièce de raccordement (2) est reliée à la ligne de raccordement (20a, 20b, 20c) par la deuxième surface métallique (2a, 2b) opposée au conducteur multibrin (10) dans une liaison de matériau à matériau,
**caractérisée**
- **en ce que** la pièce de raccordement (2) est apposée autour du conducteur multibrin (10) sous forme de bande coupée en longueur, ou
- **en ce que** la pièce de raccordement (2) est apposée autour du conducteur multibrin (10) à partir d'une bande sans fin et est ensuite coupée à longueur.

2. Connexion selon la revendication 1,
**caractérisée**
- **en ce que** la valeur de la différence de potentiel standard entre le premier matériau métallique et le second matériau métallique est supérieure à 1V, de préférence supérieure à 1,5V, et en particulier en ce que la valeur de la différence de potentiel standard entre le premier matériau métallique et le second matériau métallique est inférieure à 2V, et/ou
- **en ce que** la valeur de la différence de potentiel standard entre le matériau métallique de la ligne de raccordement (20a, 20b, 20c) et le second matériau métallique est inférieure à 1,5 V, de préférence inférieure à 1 V.

3. Connexion selon la revendication 1 ou 2,
**caractérisée**
- **en ce qu'**un des matériaux métalliques a un potentiel standard positif par rapport à une électrode normale à hydrogène et que l'autre matériau métallique respectif a un potentiel standard négatif par rapport à une électrode normale à hydrogène.

4. Connexion selon l'une des revendications précédentes,
**caractérisée**
- **en ce que** la partie de raccordement (2) est revêtue d'un revêtement bimétallique ou
- **en ce que** la pièce de raccordement (2) est formée d'une pièce de tôle bimétallique.

5. Connexion selon l'une des revendications précédentes,
**caractérisée**
- **en ce que** la pièce de raccordement (2) est formée d'un matériau métallique de support et d'un matériau métallique de revêtement, où le matériau de support forme le premier matériau métallique et le matériau de revêtement forme le deuxième matériau métallique, ou le matériau de support forme le deuxième matériau métallique et le matériau de revêtement forme le premier matériau métallique.

6. Connexion selon l'une des revendications précédentes,
**caractérisée**
- **en ce que** le premier matériau métallique est du cuivre, un alliage de cuivre, de l'aluminium, un alliage d'aluminium ou de l'acier inoxydable et/ou le deuxième matériau métallique est du cuivre, un alliage de cuivre, de l'aluminium, un alliage d'aluminium ou du nickel et/ou
- **en ce que** la ligne de raccordement (20a, 20b, 20c) est constitué de cuivre, d'un alliage de cuivre, d'aluminium ou d'un alliage d'aluminium.

7. Connexion selon l'une des revendications précédentes,
**caractérisée**
- **en ce que** le conducteur multibrin est guidé dans un câble (12) avec une isolation et
- **en ce que** la connexion entre le conducteur multibrin et la pièce de raccordement (2) est formée dans la région d'une zone non isolée du câble, entourée des deux côtés par l'isolation, ou
- **en ce que** la connexion entre le conducteur multibrin et la pièce de raccordement (2) est formée dans la région d'une extrémité dénudée du câble.

8. Connexion selon l'une des revendications précédentes,
**caractérisée**
- **en ce que** la pièce de raccordement (2) est sertie autour du conducteur multibrin (10), en particulier en ce que la pièce de raccordement (2) présente, dans la zone d'une isolation, une circonférence intérieure correspondant à la circonférence extérieure de l'isolation,
- **en ce que** la pièce de raccordement (2) est disposée de manière étanche au gaz au niveau de l'isolation et/ou
- **en ce que** la pièce de raccordement (2) présente dans la zone du conducteur multibrin (10) au moins une zone de surface plane tournée vers l'extérieur,
- où en particulier un joint (14) de la partie de raccordement (2) est disposé dans au moins une zone de surface plane.

9. Connexion selon l'une des revendications précédentes,
**caractérisée**
- **en ce que** la pièce de raccordement (2) est apposée autour du conducteur multibrin par complémentarité de forme, et
- **en ce que** la pièce de raccordement (2) est soudée au conducteur multibrin, en particulier par soudure à ultrasons ou par soudure à résistance.

10. Connexion selon l'une des revendications précédentes,
**caractérisée**
- **en ce que** la pièce de raccordement (2) présente une circonférence extérieure polygonale, où au moins deux arêtes extérieures sont formées comme surfaces de soudage pour une connexion matériau à matériau entre la pièce de raccordement (2) et le conducteur multibrin (20a, 20b, 20c).

11. Connexion selon l'une des revendications précédentes,
**caractérisée**
- **en ce que** la ligne de raccordement (20a, 20b, 20c) est disposée dans la région de la jonction avec la partie de raccordement (2), parallèlement au conducteur multibrin (10), sur l'isolation du câble comprenant le conducteur multibrin (10).

12. Procédé de connexion d'une pièce de raccordement (2) à un conducteur multibrin (10), dans lequel
- la pièce de connexion (2) est apposée, avec une première surface métallique (2a, 2b) faite d'un premier matériau métallique, par complémentarité de forme autour du conducteur multibrin (10),
- la pièce de raccordement (2) est soudée au conducteur multibrin (10) par une liaison matériau à matériau, et
- pour terminer, une ligne de raccordement (20a, 20b, 20c) est reliée par liaison matériau à matériau avec une deuxième surface métallique (2a, 2b) détournée par rapport à la première surface (2a, 2b) et qui est faite d'un deuxième matériau métallique,
**caractérisé**
- **en ce que** la pièce de raccordement (2) est apposée autour du conducteur multibrin (10) sous forme de bande coupée en longueur, ou
- **en ce que** la pièce de raccordement (2) est apposée autour du conducteur multibrin (10) à partir d'une bande sans fin et est ensuite coupée à longueur.

13. Procédé selon la revendication 12,
**caractérisé**
- **en ce que** la pièce de raccordement (2) et le conducteur multibrin (10) sont déformés plastiquement avant ou pendant la connexion matériau à matériau.

14. Procédé selon la revendication 12 ou 13,
**caractérisé**
- **en ce que** la pièce de raccordement (2) est soudée au conducteur multibrin (10) dans la zone d'un joint bout à bout ou d'un joint à recouvrement.

15. Procédé selon l'une des revendications précédentes 12 à 14,
**caractérisé**
- **en ce que** la pièce de raccordement (2) est reliée au conducteur multibrin par liaison matériau à matériau au moyen d'une soudure par ultrasons ou par résistance.
